# EUROPÄISCHE PATENTSCHRIFT

(11) **EP 2 394 793 B1**
(45) Veröffentlichungstag und Bekanntmachung des Hinweises auf die Patenterteilung: **20.11.2019**
(21) Anmeldenummer: 11164392.0
(22) Anmeldetag: 02.05.2011
(51) Int. Cl.: B25D 11/00, B25D 17/06

(54) **Handwerkzeugmaschine mit pneumatischem Schlagwerk und Steuerungsverfahren dafür**
Hand tool machine with pneumatic striking mechanism and method of controlling the same
Machine-outil manuelle dotée d'une sonnette pneumatiqueet et son procédé de contrôle

(30) Priorität: 10.06.2010 DE 102010029915
(43) Veröffentlichungstag der Anmeldung: 14.12.2011
(73) Patentinhaber: HILTI Aktiengesellschaft, 9494 Schaan (LI)
(72) Erfinder: Hartmann, Markus, 87665, Mauerstetten (DE); Kohlschmied, Frank, 82362, Weilheim (DE); Daubner, Christian, 82291, Mammendorf (DE)
(74) Vertreter: Hilti Aktiengesellschaft Corporate Intellectual Property

(56) Entgegenhaltungen:
- EP-A1- 0 017 635
- EP-A2- 0 759 341
- EP-A2- 1 967 328
- GB-A- 2 458 523
- US-A- 4 932 479

## Beschreibung

### GEBIET DER ERFINDUNG

Die vorliegende Erfindung betrifft eine Werkzeugmaschine, insbesondere eine handgeführte meißelnde Werkzeugmaschine 1bz, wie sie aus dem Oberbegriff und der EP 0 759 341 A2 bekannt ist, und ein Steuerungsverfahren für die Werkzeugmaschine.

Bei meißelnden Handwerkzeugmaschinen soll eine Meißeltätigkeit eingestellt werden, wenn ein Meißel von einem Werkstück abgehoben wird. Bei pneumatisch arbeitenden Schlagwerken kann eine Luftfeder mittels zusätzlicher Belüftungsöffnungen deaktiviert werden, welche nur bei einem ausgerückten Meißel geöffnet werden. Ein Döpper, auch als Zwischenschläger oder Amboss bezeichnet, sollte hierfür nach einem Leerschlag von den Belüftungsöffnungen entfernt bleiben. Allerdings ist dies teilweise aufgrund des Abpralls des Döppers an einem vorderen Anschlag nicht gegeben.

### OFFENBARUNG DER ERFINDUNG

Eine erfindungsgemäße Werkzeugmaschine hat einen Döpper, der entlang einer Achse parallel zu einer Schlagrichtung geführt ist. Eine pneumatische Kammer hat ein Volumen, das mit einer Bewegung des Döppers entlang der Achse variiert. Eine von der Bewegungsrichtung des Döppers abhängig betätigbare Ventileinrichtung verbindet die pneumatische Kammer mit einem Luftreservoir. Die Ventileinrichtung ist bei einer Bewegung des Döppers in Schlagrichtung geöffnet betätigt und bei einer Bewegung des Döppers entgegen der Schlagrichtung drosselnd oder schließend betätigt. Die gedrosselte oder geschlossene Ventileinrichtung begrenzt einen durch sie fließenden Luftstrom auf höchstens ein Zehntel des Werts gegenüber dem Luftstrom in einer geöffneten Stellung.

Der Döpper ist ein längs der Achse beweglicher Schlagkörper oder Amboss, der zwischen einem Schläger eines pneumatischen Schlagwerks und einem in eine Werkzeugaufnahme eingesetzten Werkzeugs angeordnet ist.

Der Döpper erfährt durch die abgeschlossene pneumatische Kammer eine Bremswirkung, wenn er zurück in die Werkzeugaufnahme gleitet. Bei einer Bewegung in Schlagrichtung ermöglicht die Ventileinrichtung einen Druckausgleich in der pneumatischen Kammer, weshalb keine Bremswirkung auftritt.

Eine Ausgestaltung sieht vor, dass das Volumen der pneumatischen Kammer bei einer Bewegung des Döppers in Schlagrichtung vorzugsweise monoton zunehmend ist und die Ventileinrichtung für einen Luftstrom in die pneumatische Kammer offen und für einen Luftstrom aus der pneumatischen Kammer drosselnd oder sperrend ist. Eine andere Ausgestaltung sieht vor, dass das Volumen der pneumatischen Kammer bei einer Bewegung des Döppers in Schlagrichtung z.B. monoton abnehmend ist und die Ventileinrichtung für einen Luftstrom in die pneumatische Kammer drosselnd oder sperrend und für einen Luftstrom aus der pneumatischen Kammer offen ist. Das Luftreservoir kann eine weitere pneumatische Kammer sein, deren Volumen bei einer Bewegung des Döppers in Schlagrichtung z.B. monoton abnehmend ist und die Ventileinrichtung die pneumatische Kammer mit der weiteren pneumatischen Kammer verbindet. Die geöffnet betätigte Ventileinrichtung kann die pneumatische Kammer mit der weiteren pneumatischen Kammer derart verbinden, dass eine aus der weiteren pneumatischen Kammer entweichende Luftmenge in die pneumatische Kammer einströmt. Es können ein oder zwei pneumatische Kammer vorgesehen sein, welche je nach ihrer relativen Anordnung bezüglich des Döppers bei einer Bewegung in Schlagrichtung komprimiert oder gedehnt werden. Für jede der Kammern kann eine Ventileinrichtung bereitgestellt sein oder auch bei zwei Kammern, diese über eine gemeinsame Ventileinrichtung verbunden sein.

Eine Ausgestaltung sieht vor, dass die pneumatische Kammer durch eine Führung zum Führen des Döppers längs der Achse den Döpper und zwei längs der Achse zueinander versetzt angeordnete Dichtungen, z.B. in radialer Richtung, zwischen dem Döpper und der Führung abgeschlossen ist, wobei in einer Projektion auf eine Ebene senkrecht zur Achse die zwei Dichtungen wenigstens abschnittsweise nicht überlappen.

Eine Ausgestaltung sieht vor, dass die pneumatische Kammer und die weitere pneumatische Kammer durch eine Führung zum Führen des Döppers längs der Achse, den Döpper und drei längs der Achse zueinander versetzt angeordnete Dichtungen zwischen dem Döpper und der Führung abgeschlossen sind, wobei die jeweils benachbarten Dichtungen in einer Projektion auf eine Ebene senkrecht zur Achse wenigstens abschnittsweise nicht überlappen. Wenigstens eine der Dichtungen kann durch die Ventileinrichtung gebildet sein. Zwischen zwei benachbarten Dichtungen kann eine Öffnung in der Führung angeordnet ist, und die Ventileinrichtung die Öffnung mit dem Luftreservoir oder einem weiteren Luftreservoir verbindet. Die Ventileinrichtung kann außerhalb der Führung angeordnet sein. Eine Ausgestaltung sieht vor, dass die Ventileinrichtung eine eigenmedium-betätigte Ventileinrichtung ist, die durch einen Luftstrom in oder aus der pneumatischen Kammer betätigt ist. Ein Luftstrom hält die Ventileinrichtung offen, wenn der Luftstrom in Durchströmungsrichtung fließt. Ein Luftdruck, der entgegen der Durchströmungsrichtung auf die Ventileinrichtung einwirkt, schließt diese. Die Ventileinrichtung kann ein Rückschlagventil enthalten.

Eine Ausführungsform hat eine Drossel, welche die pneumatische Kammer mit einem Luftreservoir verbindet. Eine effektive Querschnittsfläche der pneumatischen Kammer, definiert durch das Differential des Volumens der pneumatischen Kammer nach der Schlagrichtung ist größer als das Hundertfache einer Querschnittsfläche der Drossel. Der Döpper wird parallel zu der Achse bewegt, wodurch sich eine Volumenänderung der pneumatischen Kammer proportional zu der Verschiebung längs der Achse und der effektiven Querschnittsfläche ergibt. Die effektive Querschnittsfläche kann durch die mathematische Operation des Differenzierens nach der Bewegungs- bzw. Schlagrichtung ermittelt werden. Bei einer zylindrischer Führung und einem zylindrischen Döpper entspricht die effektive Querschnittsfläche der größten Querschnittsfläche senkrecht zur Achse. Das Verhältnis der effektiven Querschnittsfläche der pneumatischen Kammer zu der Querschnittsfläche der Drossel legt eine relative Strömungsgeschwindigkeit der Luft in der Drossel bezogen auf die Geschwindigkeit des Döppers fest. Ab dieser relativen Strömungsgeschwindigkeit kann die Luft rasch genug aus der pneumatischen Kammer entweichen, ohne dass sich ein Druckgefälle zur Umgebung aufbaut. Es wurde erkannt, dass ein absolute Geschwindigkeit der Luft in der Drossel nicht überschritten werden kann. Die Drossel scheint aber einem Grenzwert der absoluten Geschwindigkeit zu sperren. Das Verhältnis des Hundertfachen, bevorzugt des Dreihundertfachen, ist so gewählt, dass bei einem von dem Schlagwerk getriebenen Döpper die absolute Geschwindigkeit der Luft in der Drossel erreicht wird, bei einem manuell bewegten Döpper die absolute Geschwindigkeit deutlich unterschritten wird. Im Ergebnis sperrt die Drossel bei dem geschlagen Döpper und öffnet bei manuell bewegten Döpper.

Die Werkzeugmaschine hat in einer Ausführungsform ein pneumatisches Schlagwerk, das mit seinem Schlagkolben in Schlagrichtung auf den Döpper schlagend angeordnet ist.

Bei einem erfindungsgemäßen Steuerungsverfahren für die Werkzeugmaschine wird die Ventileinrichtung geöffnet, wenn der Döpper sich in Schlagrichtung bewegt, und die Ventileinrichtung geschlossen, wenn der Döpper sich entgegen der Schlagrichtung bewegt.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 eine Handwerkzeugmaschine mit pneumatischem Schlagwerk und einer Döpperbremse,
Fig. 2 das pneumatische Schlagwerk in Betriebsstellung,
Fig. 3 Döpperbremse mit einer Kammer und bewegten Ventil in bremsender Stellung;
Fig. 4 Döpperbremse von Fig. 4 in gelöster Stellung;
Fig. 5 und 6 Querschnitte in den Ebenen V-V und VI-VI von Fig. 3 und Fig. 4;
Fig. 7 Detailansicht von Fig. 4;
Fig. 8 bis 11 Döpperbremse mit einer Kammer;
Fig. 12 und 13 Döpperbremse mit einer Kammer;
Fig. 14 Döpperbremse mit einer Kammer;
Fig. 15 Döpperbremse mit zwei Kammern;
Fig. 16 Döpperbremse mit zwei Kammern;
Fig. 17 Döpperbremse mit zwei Kammern;
Fig. 18 und 19 Döpperbremse mit stationärem Ventil;
Fig. 20 Döpperbremse mit stationärem Ventil;
Fig. 21 Döpperbremse mit stationärem Ventil;
Fig. 22 Döpperbremse mit stationärem Ventil;
Fig. 23 Döpperbremse mit hantelförmigen Döpper;
Fig. 24 Döpperbremse mit außenliegendem Ventil;
Fig. 25 und 26 Döpperbremse mit außenliegendem Ventil;
Fig. 27 Döpperbremse mit außenliegendem koppelndem Ventil;
Fig. 28 Döpperbremse mit außenliegendem Ventil;
Fig. 29 Döpperbremse mit außenliegendem Ventil;
Fig. 30 eine Döpperbremse.

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt einen Bohrhammer **1** als Ausführungsform für eine meißelnde Werkzeugmaschine. Der Bohrhammer **1** hat ein Maschinengehäuse **2**, in dem ein Motor **3** und ein von dem Motor **3** angetriebenes pneumatisches Schlagwerk **4** angeordnet sind und eine Werkzeugaufnahme **5** vorzugsweise lösbar befestigt ist. Der Motor **3** ist beispielsweise ein Elektromotor, der über einen kabelgebundenen Netzanschluss **6** oder ein aufladbares Batteriesystem mit Strom versorgt wird. Das pneumatische Schlagwerk **4** treibt ein in die Werkzeugaufnahme **5** eingesetztes Werkzeug **7**, z.B. einen Bohrmeißel oder einen Meißel, von dem Bohrhammer **1** weg, längs einer Achse **8 in** Schlagrichtung **9** in ein Werkstück. Der Bohrhammer **1** weist optional einen Drehantrieb **10** auf, der das Werkzeug **7** zusätzlich zu der schlagenden Bewegung um die Achse **8** drehen kann. An dem Maschinengehäuse **2** sind ein oder zwei Handgriffe **11** befestigt, die einem Anwender ermöglichen, den Bohrhammer **1** zu führen. Eine rein meißelnde Ausführungsform, z.B. ein Meißelhammer, unterscheidet sich von dem Bohrhammer **1** im wesentlichen nur durch das Fehlen des Drehantriebs **10.**

Das beispielhaft dargestellte pneumatische Schlagwerk **4** hat einen Schlagkolben **12**, der durch eine erregte Luftfeder **13** zu einer Bewegung nach vorne, d.h. in Schlagrichtung **9**, längs der Achse **8** angeregt wird. Der Schlagkolben **12** schlägt auf einen Döpper **20** auf und gibt dabei einen Teil seiner kinetischen Energie an den Döpper **20** ab. Aufgrund des Rückstoßes und angeregt durch die Luftfeder **13** bewegt sich der Schlagkolben **12** nach hinten, d.h. entgegen der Schlagrichtung **9**, bis die komprimierte Luftfeder **13** den Schlagkolben **12** wieder nach vorne treibt. Die Luftfeder **13** ist durch eine pneumatische Kammer gebildet, die axial, nach vorne durch eine hintere Stirnseite **21** des Schlagkolbens **12** und axial, nach hinten durch einen Erregerkolben **22** abgeschlossen ist. In radialer Richtung kann die pneumatische Kammer umfänglich durch ein Schlagrohr **23** abgeschlossen sein, in dem der Schlagkolben **12** und der Erregerkolben **22** längs der Achse **8** geführt sind. In anderen Bauformen kann der Schlagkolben **12** in einem topfförmigen Erregerkolben gleiten, wobei der Erregerkolben den Hohlraum der pneumatischen Kammer in radialer Richtung, d.h. umfänglich abschließt. Die Luftfeder **13** wird durch eine gezwungene, oszillierende Bewegung längs der Achse **8** des Erregerkolbens **22** erregt. Ein Exzenterantrieb **24**, ein Taumelantrieb etc. kann die Drehbewegung des Motors **3** in die lineare, oszillierende Bewegung umsetzen. Eine Periode der gezwungenen Bewegung des Erregerkolbens **22** ist auf das Zusammenspiel des Systems aus Schlagkolben **12**, Luftfeder **13** und Döpper **20** und deren relative axiale Abstände, insbesondere einen vorgegebenen Stoßpunkt **25** des Schlagkolbens **12** mit dem Döpper **20** abgestimmt, um das System resonant und damit optimal für eine Energieübertragung von dem Motor **3** auf den Schlagkolben **12** anzuregen.

Der Döpper **20** ist ein Körper, vorzugsweise ein Rotationskörper, mit einer vorderen, in Schlagrichtung **9** freiliegenden Schlagfläche **26** und einer hinteren, entgegen der Schlagrichtung **9** freiliegenden Schlagfläche **27.** Ein Stoß auf seine hintere Schlagfläche **27** überträgt der Döpper **20** auf das an seiner vorderen Schlagfläche **26** anliegende Werkzeug **7.** Der Döpper **20** kann seiner Funktion entsprechend auch als Zwischenschläger bezeichnet werden.

Eine Führung **28** führt den Döpper **20** längs der Achse **8.** In dem dargestellten Beispiel taucht der Döpper **20** teilweise mit einem hinteren Ende in einen hinteren Führungsabschnitt **29** ein. Das hintere Ende liegt mit seiner radialen Außenfläche an dem Führungsabschnitt **29** in radialer Richtung an. Ein vorderer Führungsabschnitt **30** kann gleichermaßen einen vorderes Ende des Döppers **20** umschließen und dessen radiale Bewegung einschränken. Der hintere und der vordere Führungsabschnitt **29**, **30** bilden zugleich zwei Anschläge, die eine axiale Bewegung des Döppers **20** auf eine Wegstrecke zwischen dem hinteren Anschlag **29** und dem vorderen, in Schlagrichtung **9** liegenden Anschlag (Döpperanschlag) **30** begrenzen. Der Döpper **20** hat einen verdickten mittleren Abschnitt **33**, welcher mit seinen Stirnseiten an den Führungsabschnitten **29**, **30** anschlägt. Die beispielhaft dargestellte Führung **28** hat ein, beispielsweise zylindrisches, umfänglich geschlossenes Führungsrohr **31**, in dem der Döpper **20.** Der dickere Abschnitt **33** des Döppers **20** ist mit seiner Mantelfläche **34**, d.h. radialen Außenfläche, wenigstens abschnittsweise oder entlang seines gesamten Umfangs von einer Innenwand **32** des Führungsrohrs **31** radial beabstandet. Über die gesamte axiale Länge des mittleren verdickten Abschnitts **33** verläuft ein rinnenförmiger oder zylindrischer Spalt **35** zwischen dem Döpper **20** und dem Führungsrohr **31.** Der Spalt **35** kann beispielsweise eine radiale Abmessung von zwischen 0,5 mm und 4 mm haben.

Beim Meißeln stützt sich das Werkzeug **7** an der vorderen Schlagfläche **26** des Döppers **20** ab, wodurch der Döpper **20** an dem hinteren Anschlag **29** eingerückt gehalten wird (Fig. 2). Das Schlagwerk **4** ist auf die eingerückte Stellung des Döppers **20** ausgelegt. Der vorgegebene Stoßpunkt **25** (Fig. 2) des Schlagkolben **12** und Umkehrpunkt in der Bewegung des Schlagkolbens **12** wird durch die hintere Schlagfläche **27** des eingerückten Döppers **20** festgelegt.

Sobald ein Anwender das Werkzeug **7** von dem Werkstück entfernt, soll die schlagende Funktion des pneumatischen Schlagwerks **4** unterbrochen werden, da sonst der Bohrhammer 1 leer schlägt. Ein Stoß des Schlagkolbens **12** auf den Döpper **20** führt dazu, dass der Döpper **20** zu dem vorderen Anschlag **30** gleitet und bevorzugt in dessen Nähe stehen bleibt. Der Schlagkolben **12** kann sich über den vorgegebenen Stoßpunkt **25** nach vorne, in Schlagrichtung **9** bis zu dem vorzugsweise dämpfenden Anschlag **30** hinausbewegen. In der über den Stoßpunkt **25** hinaus vorgerückten Stellung gibt der Schlagkolben **12** eine Belüftungsöffnung **36** in dem Schlagrohr **23** frei, durch welche die pneumatische Kammer der erregten Luftfeder **13** mit vorzugsweise der Umgebung in dem Maschinengehäuse **2** verbunden und belüftet wird. Die Wirkung der Luftfeder **13** wird reduziert oder aufgehoben, weshalb der Schlagkolbens **12** aufgrund der abgeschwächten oder ausbleibenden Ankopplung an den Erregerkolben **22** stehen bleibt. Das Schlagwerk **4** wird wieder aktiviert, wenn der Döpper **20** bis zu dem hinteren Anschlag **29** eingerückt wird und der Schlagkolben **12** die Belüftungsöffnung **36** verschließt.

Damit der Döpper **20** nach einem Leerschlag vorzugsweise in der Nähe des vorderen Anschlags **30** liegen bleibt, kann sich der Döpper **20** im wesentlichen ungebremst in Schlagrichtung **9** zu dem vorderen Anschlag **30** bewegen, in Gegenrichtung zu dem hinteren Anschlag **29** erfolgt die Bewegung jedoch gegen eine Federkraft wenigstens einer Luftfeder **40.** Die Federkraft der Luftfeder **40** wird in Abhängigkeit der Bewegungsrichtung des Döppers **20**, bezogen auf die Führung **28** gesteuert.

Eine wenigstens teilweise radial verlaufende Fläche des Döppers **20** und eine wenigstens teilweise radial verlaufende Fläche der Führung **28** bilden Innenflächen der pneumatischen Kammer **40**, welche senkrecht oder geneigt zur Achse **8** orientiert sind. Ein axialer Abstand der beiden radial verlaufenden Flächen ändert sich mit der Bewegung des Döppers **20** und damit das Volumen der pneumatischen Kammer **40.** Die Volumenänderung bewirkt eine Änderung des Drucks innerhalb der pneumatischen Kammer **40.**

Eine entgegen der Schlagrichtung **9** weisende, hintere Prellfläche **41** des dickeren Abschnitts **33** kann die erste radial verlaufende Innenfläche der pneumatischen Kammer **40** bilden. Eine in Schlagrichtung **9** weisende, hintere Prellfläche **42** der Führung **28**, die mit der hinteren Prellfläche **41** des dickeren Abschnitts 33 den hinteren Anschlag **29** definiert, kann die zweite radial verlaufende Innenfläche der pneumatischen Kammer **40** sein.

In radialer Richtung ist die pneumatische Kammer **40** auf einer Seite durch die Führung **28** und auf der anderen Seite durch den Döpper **22** abgeschlossen. Eine hermetische, luftdichte Versiegelung zwischen dem Döpper **20** und der Führung **28** erfolgt durch ein erstes Dichtelement **43** und ein zweites Dichtelement **44.** Die Dichtelemente **43**, **44** sind längs der Achse **8** zueinander versetzt angeordnet. Das erste Dichtelement **43** ist beispielsweise zwischen den beiden Anschlägen **29**, **30** das zweites Dichtelement **44** axial außerhalb der beiden Anschläge **29**, **30**, d.h. der jeweiligen Prellflächen **42** angeordnet. Zwischen den beiden Dichtelementen **43**, **44** befinden sich die radial verlaufenden Innenflächen der pneumatischen Kammer **40.** In der dargestellten Ausführungsform sind die Dichtelemente **43**, **44** auf Abschnitten des Döppers **20** mit unterschiedlichem Querschnitt angeordnet, wodurch der Abstand der Dichtelemente **43**, **44** zu der Achse **8** verschieden groß ist. In anderen Ausführungsformen sind wenigstens Abschnitte der Dichtelemente **43**, **44** in verschiedenem Abstand zur Achse **8.** In einer Projektion auf eine Ebene senkrecht zur Achse **8** überlappen die zwei Dichtungen nicht oder wenigstens abschnittsweise nicht.

Die Abhängigkeit der Luftfeder **40** von der Bewegungsrichtung des Döppers **20** wird dadurch erreicht, dass wenigstens eines der Dichtelemente **43**, **44** als Ventil **50** ausgebildet ist. Ein Luftkanal **45** bindet die pneumatische Kammer **40** an ein Luftreservoir in der Umgebung, z.B. dem Maschinengehäuse **2** an. In dem Kanal **45** ist das Ventil **50** angeordnet, welches einen Luftstrom durch den Kanal **45** steuert. Die Steuerung erfolgt in Abhängigkeit der Bewegung des Döppers **20.** Wenn sich der Döpper **20** in Schlagrichtung **9** bewegt, öffnet das Ventil **50** und Luft kann aus dem Reservoir durch den Kanal **45** in das sich vergrößernde Volumen der pneumatischen Kammer **40** nachströmen; die Luftfeder wird hierdurch deaktiviert. Das Ventil **50** sperrt den Kanal **45**, wenn der Döpper **20** sich entgegen der Schlagrichtung **9** bewegt. Der Druck in der pneumatischen Kammer **40** steigt mit dem sich verringernden Volumen der pneumatischen Kammer **40** an, wodurch die Luftfeder **40** der Bewegung des Döppers **20** entgegenwirkt.

In einer Ausführungsform ist das Ventil **50** als selbsttätiges oder eigenmedium-betätigtes Ventil **50** ausgebildet, z.B. ein Rückschlagventil oder ein Drosselrückschlagventil. Das Ventil **50** wird durch einen Luftstrom betätigt, der in das Ventil **50** einströmt. Der Luftstrom ist Folge einer Druckdifferenz zwischen der pneumatischen Kammer **40** und dem mit ihr über das Ventil **50** verbundenen Raum **51.** Der verbundene Raum **51** kann ein sehr großes Luftreservoir, z.B. die Umgebung, das Innere des Maschinengehäuses **51**, oder eine andere abgeschlossene, pneumatische Kammer mit begrenztem Volumen sein.

In der dargestellten Ausführungsform drückt die Luftfeder **40** einen dichtenden Verschlusskörper **52** des Ventils **50** gegen eine Ventilöffnung **53** oder Ventilsitz des Ventils **50**, wodurch die Ventilöffnung **53** hermetisch geschlossen wird. Wenn der Druck innerhalb des durch das Ventil **50** angebundenen Raums **51** die Luftfeder **40** überwindet, d.h. den Druck innerhalb der pneumatischen Kammer **40** übersteigt, wird der Verschlusskörper **52** von der Ventilöffnung **53** weggedrückt. Luft kann durch die Ventilöffnung **53** entlang des Luftkanals **45** in die pneumatische Kammer **40** einströmen.

Eine Drosselöffnung **54** kann die pneumatische Kammer **40** belüften. Die Drosselöffnung **54** kann beispielsweise eine Bohrung durch die Wand des Führungsrohrs **31** sein. Die Fläche eines Strömungsquerschnitts (hydraulischer Querschnitt) der Drosselöffnung **54** ist um wenigstens zwei Größenordnungen geringer als die ringförmige Querschnittsfläche der pneumatischen Kammer **40**, z.B. kleiner als 0,5 Prozent. Die Drosselöffnung **54** ist beispielsweise größer als 1/2000 oder 1/1500 der ringförmigen Querschnittsfläche, um ein manuelles Einschieben des Döppers **20** zu ermöglichen. Der Strömungsquerschnitt oder die Querschnittsfläche der Drosselöffnung **54** ist an deren engster Stelle senkrecht zur Strömungsrichtung bestimmt. Bei der Bewegung des Döppers **20** ändert sich das Volumen der pneumatischen Kammer **40** proportional zu der Geschwindigkeit des Döppers **20** und zu der ringförmigen Querschnittsfläche des von der pneumatischen Kammer **40** umschlossenen Volumens. Soll die Drossel **54** die Volumenänderung ohne Druckänderung ausgleichen, muss die verdrängte Luft mit einer um das wenigstens Hundertfache der Geschwindigkeit des Döppers die Drossel **20** passieren. Die Strömungseigenschaften von Luft setzen der Strömungsgeschwindigkeit eine obere Grenze, weshalb ein Druckausgleich zwar bei einem langsamen aber bei nicht einem schnell bewegenden Döpper **20** möglich ist.

Die Geschwindigkeit des Döppers **20** in Schlagrichtung 9 liegt etwa im Bereich von 1 m/s bis 10 m/s bei einem Leerschlag. Entsprechend schnell vergrößert sich das Volumen der pneumatischen Kammer **40.** Durch das geöffnete Ventil **50** strömt Luft in pneumatische Kammer **40** mit einer hohen Rate ein, so dass sich rasch ein Druckausgleich einstellt. Das Ventil **50** gibt hierfür in seiner geöffneten Stellung eine durchströmbare Fläche (hydraulische Fläche) frei, welche wenigstens 1/30, vorzugsweise wenigstens 1/20, oder wenigstens 10 % der ringförmigen, effektiven Querschnittsfläche des Volumens der pneumatischen Kammer **40** beträgt. Die hydraulische Fläche ist senkrecht zu der Strömungsrichtung in dem Ventil **50** definiert. Die effektive Querschnittsfläche ist das Differential des Volumens nach der Bewegungsrichtung, d.h. die Änderung des Volumens bestimmt sich aus dem Produkt der effektiven Querschnittsfläche und der Längsverschiebung des Döppers **20.** Wenn der Döpper **20** an dem Döpperanschlag **30** reflektiert wird, kann seine Geschwindigkeit entgegen der Schlagrichtung **9** in gleicher Größenordnung liegen. Das Ventil **50** schließt und die Kompression der geschlossenen pneumatischen Kammer **40** bremst den Döpper **20.** Die Drosselöffnung **54** lässt nur einen geringen Luftstrom austreten, wodurch der Überdruck in der pneumatischen Kammer **40** aufrecht erhalten bleibt.

Bei einer langsamen Bewegung von weniger als 0,2 m/s entgegen der Schlagrichtung **9**, typisch für ein neues Ansetzen des Meißels, kann die Luft mit einer ausreichenden Rate durch die Drosselöffnung **54** austreten, um einen Druckausgleich zu ermöglichen. Alternativ zu einer gesonderten Drosselöffnung 54 kann das Ventil 50 als Drosselventil ausgelegt sein, das eine entsprechende Drosselöffnung in einer geschlossenen/ drosselnden Stellung offen lässt.

Fig. 3 und Fig. 4 zeigen eine beispielhafte Ausführung mit einem Ventil **60** im geschlossenen bzw. offenen Zustand. Fig. 5 und Fig. 6 sind Querschnitte durch das Ventil **60** in den Ebenen V-V bzw. VI-VI. Das Ventil **60** hat als Verschlusskörper **52** einen Dichtring **61**, d.h. ein ringförmiges Dichtelement, das in einer umfänglich verlaufenden Nut **62** in dem dickeren Abschnitt **33** des Döppers **20** eingesetzt ist. Der Spalt **35** zwischen Döpper **20** und Führungsrohr **31** wird durch den Dichtring **61** und die Nut **62** in zwei Abschnitte längs der Achse **8** unterteilt, was dem durch das Ventil **50** unterteilten Luftkanal **45** entspricht. Je nach Stellung des Dichtrings **61** kann Luft entlang des Spalts **35** strömen. Die verschließbare Ventilöffnung wird durch einen Sitz des Dichtrings **61** im Bereich einer vorderen, d.h. in Schlagrichtung **9** liegenden, Nutwand **63** der Nut **62** definiert.

Der Dichtring **61** ist z.B. ein elastischer O-Ring aus natürlichem oder synthetischem Kautschuk. Eine radial nach außen zeigende Fläche, nachfolgend radiale Außenfläche **64** des Dichtrings **61** liegt entlang des gesamten Umfangs des Dichtrings **61** schlüssig an der Innenwand **32** des Führungsrohrs **31** an, so dass der Dichtring **61** und das Führungsrohr **31** hermetisch miteinander abschließen. Der Dichtring **61** kann in dem Führungsrohr **31** radial vorgespannt eingesetzt sein, um die luftdichte Versiegelung zu unterstützen. Eine Stärke **65** des Dichtrings **61**, d.h. eine Differenz von Außenradius zu Innenradius, ist vorzugsweise geringer als eine Tiefe **66** der Nut **62.** Eine radial nach innen zeigende Fläche, nachfolgend radiale Innenfläche **67** des Dichtrings **61** ist in radialer Richtung von einem Nutboden **68** der Nut **62** zumindest in einem Abschnitt entlang des Umfangs des dickeren Abschnitts 33 beabstandet. Zwischen dem Nutboden **68** und dem Dichtring **61** ist ein Spalt **69**, durch den Luft längs der Achse **8** strömen kann.

Für den geschlossenen oder hermetisch dichtenden Zustand des Ventils **60** liegt der Dichtring **61** mit einer vorderen, d.h. in Schlagrichtung **9** weisenden, Stirnseite **70** an der vorderen Nutwand **63** der Nut **62** an (Fig. 3). Die vordere Nutwand **63** und die vordere Stirnseite **70** berühren sich zumindest entlang einer ringförmig geschlossenen Linie um die Achse **8.** Die vordere Stirnseite **70** kann beispielsweise abgeflacht sein, um an einer Fläche der Nutwand **63** mit gleicher Neigung, z.B. senkrecht, zu der Achse **8** abzuschließen. Eine hermetische Abdichtung des Ventils **60** ergibt sich durch die paarweise hermetische Abdichtung des Dichtrings **61** mit der Nutwand **63**, also dem Döpper **20**, bzw. dem Führungsrohr **31**, also der Führung **28.** Die Bewegung des Döppers **20** entgegen der Schlagrichtung **9** stabilisiert das Ventil **60** in dem geschlossenen Zustand. In der durch das Ventil **60** abgeschlossenen pneumatischen Kammer **40** erhöht sich der Druck gegenüber dem Umgebung, wodurch der Dichtring **61** gegen die vordere Nutwand **63** gepresst wird.

Für den offenen Zustand liegt der Dichtring **61** mit einer hinteren, d.h. entgegen der Schlagrichtung **9** weisenden, Stirnseite **71** an der hinteren Nutwand **72** der Nut **62** an (Fig. 4). Ein Abstand der vorderen Nutwand **63** zu der hinteren Nutwand **72** ist derart bemessen, dass sich der Dichtring **61** von der vorderen Nutwand **63** zumindest abschnittsweise entlang des Umfangs löst, wenn der Dichtring **61** an der hinteren Nutwand **72** anliegt. Beispielsweise ist der Abstand zwischen den Nutwänden größer als eine Abmessung des Dichtrings **61** längs der Achse **8.** Der Dichtring **61** verschiebt sich längs der Achse **8** von der vorderen Nutwand **63** zu der hinteren Nutwand **72.**

Die hintere Nutwand **72** und/oder die hintere Stirnseite **70** des Dichtrings **61** sind derart strukturiert, dass eine Anlagefläche entlang der sie sich berühren durch wenigstens einen in der Anlagefläche liegenden, durchgehenden Kanal vom Nutboden **68** bis zum Führungsrohr **31** unterbrochen ist. Beispielsweise sind in der hinteren Stirnseite **71** ein oder mehrere radial verlaufende Rillen **73** vorgesehen. Der Dichtring **61** berührt die hintere Nutwand **724** nur abschnittsweise entlang des Umfangs und Luft kann durch die Rillen **73** strömen. Ein Kanal durch das offene Ventil **60** verläuft somit entlang der vorderen Stirnseite **72**, der radialen Innenfläche **67** und den Rillen **73.** Die Bewegung des Döppers **20** in Schlagrichtung **9** stabilisiert das Ventil **60** in dem offenen Zustand. In der pneumatischen Kammer **40** fällt der Druck unter den Umgebungsdruck, z.B. in dem Raum **51** ab, der Druckgradient bewirkt ein Einströmen von Luft und ein Anpressen des Dichtrings **61** an die hintere Nutwand **72.** Alternativ oder zusätzlich zu den Rillen **73** in dem Dichtring **61** können radial verlaufende Rillen in die hintere Nutwand **72** eingelassen sein. Die Luft kann entlang diesen Rillen fließen, Stege zwischen den Rillen verhindern ein Verschließen der Rillen durch den Dichtring **61.**

Die hintere Stirnseite **71** kann anstelle von Rillen **73** andere Strukturen aufweisen, die Kanäle von der radialen Innenfläche **67** zu der radialen Außenfläche **64** definieren. Die Kanäle können streng radial oder zusätzlich teilweise entlang des Umfangs des Dichtrings **61** verlaufen. Beispielsweise können steife Noppen vorgesehen sein, welche entgegen den auftretenden Kräfte bei einer Vorwärtsbewegung des Döppers **20** die Kanäle aufrecht erhalten.

Der Dichtring **61** kann Rillen **74** an einer seiner radialen Innenfläche aufweisen (Fig. 7). Dies ermöglicht einen an dem Nutboden anliegenden Dichtring **61** zu verwenden.

In einer Ausgestaltung wirkt der Dichtring **61** drosselnd, wenn die vordere Stirnseite **70** an der vorderen Nutwand **63** anliegt. Ein geringer Luftstrom kann zwischen der Stirnseite **70** und der vorderen Nutwand **63** durchfließen. Hierzu können dünne radiale Kanäle in der vorderen Stirnseite **70** eingebracht sein. Die effektive gesamte Querschnittsfläche der Kanäle ist geringer die effektive gesamte Querschnittsfläche der Kanäle **73** in der hinteren Stirnseite **71.** Eine Querschnittsfläche senkrecht zum Luftstrom der dünnen Kanäle ist auf höchstens ein Hundertstel der über alle Rillen **73** summierten zum Luftstrom senkrechten Querschnittsflächen der Rillen **73** beschränkt.

Das erste Dichtelement **43** ist in der Ausführungsform durch das zwischen den Anschlägen **29**, **30** bewegte Ventil **60** realisiert. Das zweite Dichtelement **44** ist zu dem hinteren Anschlag **29** axial, entgegen der Schlagrichtung **9** versetzt angeordnet und ist beispielhaft in der Führung **28** stationär gelagert. Das zweite Dichtelement **44** ist vorzugsweise ringförmig ausgebildet, z.B. als O-Ring aus Kautschuk. Der Döpper **20** hat einen zylindrischen, hinteren Abschnitt **75**, der durch das zweite Dichtelement **44** schlüssig mit dessen innerer radialer Fläche geführt wird. Die Länge **76** des hinteren zylindrischen Abschnitts 75 ist vorzugsweise derart bemessen, dass zumindest ein Teil des hinteren Abschnitts **75** in dem zweiten Dichtelement **44** steckt, wenn der Döpper **20** an dem vorderen Anschlag **30** anliegt, um die pneumatische Kammer **40** in jeder Stellung des Döppers **20** hermetisch zu versiegeln. Die Länge **76** des hinteren Abschnitts **75** ist wenigstens länger als der Weg des Döppers **20** zwischen dem vorderen Anschlag **30** und dem hinteren Anschlag **29.**

Das zweite Dichtelement **44** kann beispielsweise in eine zylindrische Hülse **77** eingesetzt sein, welche in das Führungsrohr **31** eingeschoben ist. Die vorderen Stirnseiten der Hülse **77** können die Anschlagsflächen **42** für den hinteren Anschlag **29** bilden. Die Querschnittsfläche der Hülse **77** kann im Wesentlichen die Querschnittsfläche der pneumatischen Kammer **40** vorgeben. Das zweite Dichtelement **44** kann alternativ auf dem hinteren Abschnitt **75** des Döppers **20** befestigt sein, z.B. in einer Ringnut. Die Hülse **79** ist mit einer vorzugsweise glatten zylindrischen Innenwand versehen, an der das zweite Dichtelement **44** entlang gleitet.

Ein Durchmesser des hinteren Abschnitts **75** ist geringer als ein Durchmesser des dickeren Abschnitts **33**, wodurch die Ventileinrichtung **60** in einem größeren Abstand zu der Achse 8 angeordnet ist als das zweite Dichtelement **44.**

Die vordere Nutwand **70** kann gegenüber der Achse **8** geneigt sein, z.B. zwischen 45 Grad und 70 Grad. Die geneigte Nutwand **70** kann den Dichtring **61** aufspreizen, um einen dichten Sitz an der vorderen Nutwand **70** zu unterstützen.

Fig. 8 und Fig. 9 zeigen eine beispielhafte Ausführung mit einem Ventil **80** im geschlossenen bzw. offenen Zustand. Fig. 10 und Fig. 11 sind Querschnitte durch das Ventil **80** in den Ebenen X-X bzw. XI-XI. Das Ventil **80** hat als Verschlusskörper einen Dichtring **81**, der in einer umfänglich verlaufenden Nut **82** in dem dickeren Abschnitt **33** des Döppers **20** eingesetzt ist. Der Spalt **35** zwischen Döpper **20** und Führungsrohr **31** bildet den Kanal **45**, welcher durch die Nut **81** und den Dichtring **82** längs der Achse **8** unterteilt ist. Im Bereich einer vorderen Nutwand **84** der Nut **82** kann der Dichtring **82** den Kanal **45** verschließen.

Die Nut **82** kann den Dichtring **81** derart aufnehmen, dass der Dichtring **81** von der Innenwand **32** des Führungsrohrs **31** beabstandet ist (Fig. 8), d.h. ein Luftspalt **84** zwischen Dichtring **81** und Führungsrohr **31** ist. Eine Tiefe **85** der Nut **82** kann dazu wenigstens so groß wie eine Stärke **86** des Dichtrings **81** sein. Eine Länge **87** eines Nutbodens **88** kann wenigstens so groß wie eine Länge **89** des Dichtrings **81** längs der Achse **8** gewählt sein. Der Nutboden **88** verläuft im Wesentlichen parallel zu der Achse **8** und ist zylindrisch. Luft kann entlang des Spalts **35** in die pneumatische Kammer **40** einströmen.

Eine vordere Nutwand **90** ist gegenüber der Achse **8** geneigt und definiert vorzugsweise eine kegelförmige Fläche, deren Radius in Schlagrichtung **9** anwächst. In einem geschlossenen Zustand des Ventils **80** ist der Dichtring **81** auf die kegelförmige, vordere Nutwand **90** aufgeschoben. Der Dichtring **81** ist dabei radial aufgespreizt und sein Außendurchmesser erhöht, zumindest soweit, dass die radiale Außenfläche **91** des Dichtrings **81** die Innenwand **32** des Führungsrohrs **31** berührt (Fig. 9). Es ergibt sich eine hermetische Abdichtung zwischen Döpper **20** und der Führung **28** durch deren paarweise, hermetisch versiegelnde Berührung mit dem Dichtring **81.**

Die Druckverhältnisse bei einer Rückwärtsbewegung des Döppers **20** schieben den Dichtring **81** auf die kegelförmige, vordere Nutwand **90** und bewirken somit ein selbsttätiges Verschließen des Ventils **80.** Bei einer Vorwärtsbewegung löst sich der Dichtring **81** von der kegelförmigen, vorderen Nutwand **90**, relaxiert in seine Grundform mit geringerem Außendurchmesser und gibt den Luftspalt **84** zum Öffnen des Ventils **80** frei.

Der Dichtring **81** ist z.B. ein elastischer O-Ring aus natürlichem oder synthetischem Kautschuk. Der Dichtring **81** kann symmetrisch zu einer Ebene senkrecht zur Achse **8** geformt sein, d.h. mit identischen Stirnseiten.

Das zweite Dichtelement **44** kann zu dem hinteren Anschlag **29** axial, entgegen der Schlagrichtung **9** versetzt angeordnet und kann beispielsweise ein in der Führung **28** stationär gelagerter Dichtring sein. Alternativ kann das zweite Dichtelement **44** auf dem hinteren Abschnitt **75** des Döppers **20** gelagert sein.

Fig. 12 und Fig. 13 zeigen eine beispielhafte Ausführung mit einem Ventil **100** im Längsschnitt bzw. im Querschnitt in der Ebene XIII-XIII. Ein Dichtelement **101** des Ventils **100** hat eine schwenkbare Lippe **102**, welche an einer Innenwand **32** des Führungsrohrs **31** anliegt. Ein Befestigungsabschnitt **103** des Dichtelements **101** befestigt die Lippe **102** an dem dickeren Abschnitt 33 des Döppers **20.** Die Lippe **102** ist vorzugsweise derart elastisch vorgespannt, dass sie an die Innenwand **32** zum Schließen des Ventils **100** angepresst ist. Die dargestellte Lippe **102** ist gegenüber der Achse **8** geneigt und verläuft entgegen der Schlagrichtung **8** von dem Döpper **20** zu der Innenwand **32.** Die Lippe **102** umschließt mit dem Döpper **20** einen nur in Richtung zu der hinteren pneumatischen Kammer offenen Raum **104.** Von der hinteren pneumatischen Kammer ausströmende Luft staut sich in dem halboffenen Raum **104** und presst die Lippe **102** an das Führungsrohr **31.** Das Ventil **100** stabilisiert sich in seiner geschlossenen Stellung. Ein entgegen der Schlagrichtung **9** fließender Luftstrom verschwenkt die Lippe **102** in den halboffenen Raum **104**, wodurch sich diese von dem Führungsrohr **31** löst. Der Luftstrom kann durch das geöffnete Ventil **100** passieren.

Das beispielhafte Dichtelement **101** kann beispielsweise ein pneumatischer Kolbendichtring oder Lippendichtring aus einem natürlichem oder synthetischen Kautschuk sein. Ein schlauchförmiger, zylindrischer Abschnitt des Dichtelements **101** dient als Befestigungsabschnitt **103**, um das Dichtelement **101** an dem dickeren Abschnitt 33 zu befestigen. In der beispielhaften Ausführung ist eine ringförmige Nut in den Döpper **20** eingebracht, an deren Nutboden **88** der Befestigungsabschnitt **103** anliegt. Die Lippe **102** wird durch einen hohlkonus-förmigen Abschnitt gebildet, der sich in radialer Richtung an den Befestigungsabschnitt **103** anschließt und sich entgegen der Schlagrichtung **9** aufweitet. Die Lippe **102** entfernt sich in Schlagrichtung **9** in radialer Richtung von dem Befestigungsabschnitt **103** und damit auch dem Döpper **20**, wodurch sich ein Luftspalt **104** ausbildet. Eine entgegen der Schlagrichtung **9** weisende Stirnseite **106** ist mit einer ringförmigen Vertiefung **105** strukturiert, welche in radialer Richtung durch die Lippe **102** bzw. den Befestigungsabschnitt **103** begrenzt ist. Die Vertiefung **105** kann ein trapezförmiges, rechteckförmiges oder anderes Tiefenprofil aufweisen. In einem Schnitt längs zur Achse **8** hat das Dichtelement **101** ein V oder U-förmiges Profil, welches in Schlagrichtung **9** geschlossen ist.

Die Abmessungen und das Elastizitätsmodul der Lippe **102** sind derart abgestimmt, dass die Lippe **102** durch einen anliegenden Luftdruck verformt werden kann. Eine Wandstärke des Hohlkonus ist deutlich geringer als eine Abmessung der Lippe **102** entlang der Achse **8.** Eine Schwenk- oder Klappbewegung der Lippe **102** kann in Schlagrichtung **9** von dem Döpper **20** weg bzw. entgegen der Schlagrichtung **9** zu dem Döpper **20** hin erfolgen. Ein Bereich in dem die Lippe **102** an dem Döpper **20** befestigt, d.h. in radialer Richtung unbeweglich, ist, liegt in Schlagrichtung **9** versetzt zu einem Bereich in dem die Lippe **102** an dem Führungsrohr **31** anliegt.

Die Lippe **102** kann einen Bereich mit einer verringerten Wandstärke aufweisen, welcher als Festkörpergelenk dient. Der Befestigungsabschnitt **103** kann weiters ein Gelenk aufweisen, in dem die Lippe **102** um eine Achse drehbar gelagert ist. Vorzugsweise ist die Lippe **102** aus einem elastischen Material und einer derart geringen Wandstärke gefertigt, dass ein Druckgradient zwischen der pneumatischen Kammer **40** die Lippe verbiegen und damit von der Innenwand **32** ablösen kann.

In einer weiteren Ausführungsform ist das Dichtelement **101** in der Innenwand verankert und die Lippe **102** berührt den Döpper **20.**

Das zweite Dichtelement **44** kann zu dem hinteren Anschlag **29** axial, entgegen der Schlagrichtung **9** versetzt angeordnet und kann beispielsweise ein in der Führung **28** stationär gelagerter Dichtring sein.

Fig. 14 zeigt eine beispielhafte Ausführung mit einem Ventil **110** im Längsschnitt. Das Ventil **110** hat keinen physischen Verschlusskörper, sondern nutzt das Strömungsverhalten der Luft, um eine Sperrwirkung für einen Luftstrom in Schlagrichtung **9** und eine Durchlasswirkung für einen Luftstrom entgegen der Schlagrichtung **9** zu erhalten.

Die Mantelfläche **34** des dickeren Abschnitts **33** des Döppers **20** ist mit mehreren axial zueinander versetzt angeordneten, umlaufenden Nuten **111** strukturiert. Die Nuten **111** haben jeweils ein vordere Nutwand **112** und eine hintere Nutwand **113.** Die hintere Nutwand **113** ist gegenüber der Achse **8** geneigt, und verläuft entgegen der Schlagrichtung **9** radial nach Außen. Der hintere Neigungswinkel **114** bezogen auf die Achse **8** kann beispielsweise zwischen 10 Grad und 60 Grad liegen. Die vordere Nutwand **112** hingegen verläuft im Wesentlichen senkrecht zur Achse **8** oder kann zwischen 80 Grad und 100 Grad zur Achse **8** geneigt sein. Eine radiale Tiefe der Nuten **111** ist gering, beispielsweise im Bereich von 0,5 mm bis 2 mm. Bei einem Rückwärtslaufen des Döppers **20** in Schlagrichtung **9** einströmende Luft prallt an den steilen, vorderen Nutwänden **112** ab und bildet Wirbel in den Nuten **111.** Die Strömungsgeschwindigkeit wird um mehrere Größenordnungen verringert. Bei einem Vorwärtslaufen des Döppers **20** entgegen der Schlagrichtung **9** einströmende Luft wird durch die flachen, hinteren Nutwände **113** sanft abgelenkt, wodurch die Strömungsgeschwindigkeit nur geringfügig beeinflusst wird.

Das zweite Dichtelement **44** kann zu dem hinteren Anschlag **29** axial, entgegen der Schlagrichtung **9** versetzt angeordnet und kann beispielsweise ein in der Führung **28** stationär gelagerter Dichtring sein.

Fig. 15 zeigt im Längsschnitt eine weitere Ausführungsform mit einer hinteren Luftfeder **40**, einer vorderen Luftfeder **120** und wenigstens einem Ventil **130** zum Steuern des Verhaltens des Döppers **20.** Die Federkraft der hinteren Luftfeder **40** und der vorderen Luftfeder **120** wird in Abhängigkeit der Bewegungsrichtung des Döppers **20** gesteuert. Während bei einer Vorwärtsbewegung, d.h. in Schlagrichtung **9**, des Döppers **20** die Luftfedern **40**, **120** deaktiviert oder schwach sind, bremsen die Luftfedern **40**, **120** gemeinsam eine Rückwärtsbewegung des Döppers **20.** Die Federkraft der Luftfedern **40**, **120** kann verschieden sein, die auf Druck belastete hintere Luftfeder **40** kann eine größere bremsende Wirkung als die vordere Luftfeder **120** entfalten.

Die vordere pneumatische Kammer **120** der vorderen Luftfeder hat eine wenigstens teilweise radial verlaufende, vordere Innenwand **131**, welche durch die Führung **28** gebildet wird, und eine wenigstens teilweise radial verlaufende, hintere Innenwand **132**, welche durch den Döpper **20** gebildet wird. Die hintere pneumatische Kammer **40** der hinteren Luftfeder hat eine wenigstens teilweise radial verlaufende, vordere Innenwand **41**, welche durch den Döpper **20** gebildet wird, und eine wenigstens teilweise radial verlaufende, hintere Innenwand **42**, welche durch die Führung **28** gebildet wird. In radialer Richtung nach Außen sind die pneumatischen Kammern **40**, **120** durch die Innenwand **32** des zylindrischen oder prismatischen Führungsrohr **31** abgeschlossen. In radialer Richtung nach Innen sind die pneumatischen Kammern **40**, **120** durch den Döpper **20** abgeschlossen. In dem radialen Spalt **35** für die gleitende Bewegung des Döppers **20** in der Führung **28** sind axial zueinander versetzt ein erstes Dichtelement **43** und ein zweites Dichtelement **44** angeordnet, um die hintere pneumatische Kammer **40** luftdicht zu versiegeln. Die vordere und die hintere Innenwand **41**, **42** der hinteren pneumatischen Kammer **40** sind längs der Achse **8** zwischen dem ersten Dichtelement **43** und dem zweiten Dichtelement **44** angeordnet. Ein drittes Dichtelement **133** ist in Schlagrichtung **9** vor der vorderen Innenwand **131** der vorderen pneumatischen Kammer **120** angeordnet. Die vordere und die hintere Innenwand **131**, **132** der vorderen pneumatischen Kammer **120** liegen entlang der Achse **8** innerhalb des ersten Dichtelements **43** und des dritten Dichtelements **133.**

Die beiden pneumatischen Kammern **40**, **120** sind über einen Luftkanal **134** miteinander verbunden, in welchem ein Ventil **140** angeordnet ist. Das Ventil **140** ist für einen Luftstrom aus der hinteren pneumatischen Kammer **40** in die vordere pneumatische Kammer **120** sperrend und für einen Luftstrom aus der vorderen pneumatischen Kammer **120** in die hintere pneumatische Kammer **40** durchströmbar. Ein Sperrkörper **52** kann durch einen Luftstrom aus der hinteren pneumatischen Kammer **40** in eine Ventilöffnung **53** gedrückt werden und dabei das Ventil **140** verschließen, eine gegenläufige Luftströmung hebt den Sperrkörper **52** von der Ventilöffnung **53** ab und öffnet das Ventil **140.**

Bei einer Vorwärtsbewegung, d.h. in Schlagrichtung **9** des Döppers **20** wird das Volumen der hinteren pneumatischen Kammer **40** vergrößert und das Volumen der vorderen pneumatischen Kammer **120** verringert. Das in der vorderen pneumatischen Kammer **120** verdrängt Luftvolumen kann durch das Ventil **140** in die hintere pneumatische Kammer **40** strömen. Bei einer Rückwärtsbewegung, d.h. entgegen der Schlagrichtung **9** des Döppers **20** erhöht sich das Volumen der vorderen pneumatischen Kammer **120** und verringert sich das Volumen der hinteren pneumatischen Kammer **40.** Das Ventil **140** verhindert einen Luftstrom, welcher den in der hinteren pneumatischen Kammer **40** erhöhten Druck und den in der vorderen pneumatischen Kammer **120** verringerten Druck ausgleichen würde. Die Rückwärtsbewegung erfolgt daher gegen die Federkraft der beiden Luftfedern **40** und **120** und wird gebremst.

Der Luftkanal **134** kann vollständig innerhalb der Führung **28** verlaufen. Vorzugsweise ist der Luftkanal **134** derart geschlossen, dass die gesamte aus der vorderen pneumatischen Kammer **120** verdrängt Luftmenge in die hintere pneumatische Kammer **40** eingeleitet wird. Die über den Luftkanal **134** gekoppelte vordere und hintere pneumatische Kammer **40**, **120** haben ein konstantes gegenüber der Umgebung abgeschlossenes Luftvolumen, wobei eine Aufteilung des Luftvolumens auf die beiden Kammern **40**, **120** in Abhängigkeit der momentanen Stellung des Döppers **20** variiert.

Fig. 16 zeigt eine Ausführungsform mit dem Ventil **60**, das die vordere pneumatische Kammer **120** und die hintere pneumatische Kammer **40** pneumatisch koppelt. Für die Beschreibung der Elemente, insbesondere für die hintere pneumatische Kammer **40** wird auf die Ausführungsformen im Zusammenhang mit dem Ventil **60** verwiesen. Der Luftkanal **134** zwischen den beiden pneumatischen Kammern **40**, **120** ist vollständig innerhalb der Führung **28** angeordnet.

Eine vordere Prellfläche des dickeren Abschnitts **33** des Döppers **20** bildet die hintere Innenwand **132** der vorderen pneumatischen Kammer **120** und die hintere Prellfläche des dickeren Abschnitts **33** die vordere Innenwand **41** der hinteren pneumatischen Kammer **40.** Die vordere Innenwand **131** der vorderen pneumatischen Kammer **120** kann durch einen den vorderen Anschlag **30** definierenden Bereich der Führung **28** gebildet sein. In der vorderen pneumatischen Kammer **120** kann auch ein elastisches Dämpfungselement **30** aus Kautschuk, z.B. ein O-Ring, angeordnet sein, das einen Stoß des Döppers **20** in den vorderen Anschlag **30** abmildert. Projektionen der beiden Innenwände **131**, **132** der vorderen pneumatischen Kammer **120** auf eine Ebene senkrecht zur Achse **8** sind im Wesentlichen gleich. Die hintere Innenwand **42** der hinteren pneumatischen Kammer **40** kann durch eine den hinteren Anschlag **29** definierende Fläche der Führung **28** gebildet sein. Projektionen der beiden Innenwände **41**, **42** der hinteren pneumatischen Kammer **40** auf eine Ebene senkrecht zur Achse **8** sind im Wesentlichen gleich. Bei einer Bewegung des Döppers **20** ändern sich die axialen Abstände zwischen den Innenwänden jeweils einer der pneumatischen Kammern **40**, **120** und folglich deren Volumina. Die Summe der beiden Volumina kann konstant sein, wofür die Flächen der auf die zur Achse **8** senkrechten Ebene projizierten vorderen Innenwände und die entsprechend projizierten Flächen der hinteren Innenwände gleich groß sind.

Den Luftkanal **134** zwischen den pneumatischen Kammern **40**, **120** bildet der Spalt **35** zwischen dem Döpper **20** und dem Führungsrohr **31.** Längs der Achse **8** verlaufende Rillen in der Mantelfläche **34** des dickeren Abschnitts 33 können zusätzliche Luftkanäle bilden.

Das Ventil **60** auf dem dickere Abschnitt 33 sperrt gegen einen Luftstrom von der hinteren in die vordere pneumatische Kammer **120** und öffnet für einen Luftstrom von der vorderen pneumatischen Kammer in die hintere pneumatische Kammer **40.** Der Aufbau des Ventils **60** kann den vorhergehenden Beschreibungen entnommen werden.

Das dritte Dichtelement kann ein Dichtring **142** aus Kautschuk sein, der zu dem vorderen Anschlag **30** axial, entgegen der Schlagrichtung **9** versetzt angeordnet ist. Das dritte Dichtelement **133** kann beispielsweise in einer Nut in dem Führungsrohr **31** einsetzt sein. Der Döpper **20** hat einen zylindrischen, vorderen Abschnitt **143**, der durch das dritte Dichtelement **133** schlüssig mit dessen innerer radialer Fläche **144** geführt wird. Die Länge **145** des vorderen zylindrischen Abschnitts **143** ist vorzugsweise derart bemessen, dass zumindest ein Teil des vorderen Abschnitts **143** in dem dritten Dichtelement **133** steckt, wenn der Döpper **20** an dem hinteren Anschlag **29** anliegt, um die vordere pneumatische Kammer **120** in jeder Stellung des Döppers **20** hermetisch zu versiegeln. Wenn der Döpper **20** an dem vorderen Anschlag **30** anliegt, überragt der vordere Abschnitt **143** das dritte Dichtelement **133** in Schlagrichtung **9** um wenigstens eine Länge, die dem Weg des Döppers **20** zwischen dem vorderen Anschlag **30** und dem hinteren Anschlag **29** entspricht. Ein Durchmesser des vorderen Abschnitts **143** ist geringer als der Durchmesser des dickeren Abschnitts 33.

In einer alternativen Ausgestaltung ist ein Dichtring **146** auf dem vorderen Abschnitt **143** des Döppers **20** befestigt, z.B. in einer Ringnut (Fig. 17). Der Dichtring **146** gleitet innerhalb einer zylindrischen Hülse **147** in der Führung **28** und dichtet mit ihr in jeder Stellung des Döpper **20** ab. Eine äußere radiale Fläche **148** des Dichtrings **146** berührt die Hülse **147.**

Anstelle oder zusätzlich zu dem Einwege-Ventil **60** mit einem axial schwimmenden Dichtring **61** können andere Einwege-Ventilsysteme z.B. die beschriebenen mit einer kegelförmigen Kulisse für einen Dichtring **80**, einem Klappventil **100**, einem Spaltdichtventil **110** auf dem dickere Abschnitt 33 angeordnet werden.

Fig. 18 und Fig. 19 zeigen im Längsschnitt bzw. Querschnitt in der Ebene XVIII-XVIII eine weitere Ausführung mit einem Ventil **150.** Das Ventil **150** ist stationär in der Führung **28** gelagert und bildet das zweite Dichtelement **44.** Gegenüber der vorherigen Ausführungsformen ist die Ausrichtung des Ventils **150** bezüglich der Schlagrichtung **9** geändert, da das Ventil 150 gesehen von dem Werkzeug hinter der pneumatischen Kammer **40** angeordnet ist.

Der Aufbau des Ventils **150** entspricht weitgehend dem Aufbau der in Zusammenhang mit Ventil **50** erläuterten Ausführungsform. Der einzig wesentliche Unterschied ist die entgegengesetzt angeordnete Orientierung des Ventil **150** bezüglich der Schlagrichtung **9** verglichen zu dem Ventil **50.** Beide Ventile 50 ermöglichen ein Einströmen von Luft in die pneumatische Kammer **40** und verhindern ein Ausströmen von Luft. Das Ventil **150** hat einen Dichtring **151**, welcher in eine umlaufende Nut **152** in der Führung **28** gelagert ist. Der Dichtring **151** umschließt bündig und luftdicht den hinteren Abschnitt **75** des Döppers **20.** Zwischen einem Nutboden **153** der Nut **152** und dem Dichtring **151** ist ein Spalt **154**, durch den Luft in längs der Achse **8** strömen kann. Die Nut **152** ist breiter als der Dichtring **151**, um dem Dichtring **151** eine Bewegung längs der Achse **8** zu ermöglichen. Eine vordere Nutwand **155** und eine vordere Stirnseite **156** des Dichtrings sind derart strukturiert, dass beim Anliegen des Dichtrings **151** an der vorderen Nutwand **155** radiale Kanäle **157** zwischen dem Dichtring **151** und der vorderen Nutwand **155** frei bleiben. Die Kanäle **157** können beispielsweise als Rillen in die vordere Stirnseite **156** des Dichtrings **151** einprägt sein. Die hintere Nutwand **158** der Nut **152** und die hintere Stirnseite **159** des Dichtrings **151** können mit einander entlang einer geschlossenen Ringlinie um die Achse **8** hermetisch abschließen. Mit der Vorwärtsbewegung des Döppers **20** wird der Dichtring **151** gegen die vordere Nutwand **155** gedrückt, zusätzlich unterstützt durch die entlang des hinteren Abschnitts **75** des Döppers **20** in die pneumatische Kammer **40** einströmende Luft, wodurch das Ventil **150** geöffnet wird bzw. offen gehalten wird. Bei einer Rückwärtsbewegung des Döppers **20** wird der Dichtring **151** gegen die hintere Nutwand **158** gedrückt, zusätzlich unterstützt durch den sich aufbauenden Überdruck in der pneumatischen Kammer **40**, wodurch das Ventil **150** geschlossen wird bzw. geschlossen gehalten wird.

Das erste Dichtelement **43** zwischen den Anschlägen kann z.B. durch einen Dichtring aus Kautschuk, z.B. einen O-Ring, realisiert sein, der unbeweglich in einer Ringnut **160** in dem dickere Abschnitt 33 eingesetzt ist. Alternativ kann ein Ventil, z.B. das Ventil **60** aus der vorherigen Ausführungsform, das erste Dichtelement **43** bilden.

Fig. 20 zeigt im Längsschnitt eine weitere Ausführung mit einem stationär angeordneten Ventil **170.** Das erste Dichtelement **43** kann ein permanent abdichtendes Dichtelement oder ein Ventil sein. Das Ventil **170** bildet das zweite Dichtelement **44** mittels einer Nut **171**, welche in eine Innenwand **172** der Führung **28** eingelassen ist, und einem ringförmigen Dichtelement **173**, welches in die Nut **171** eingesetzt ist und den hinteren Abschnitt **75** des Döppers **20** umgibt. Die Nut **171** ist axial, entgegen der Schlagrichtung **9** zu dem hinteren Anschlag **29** angeordnet. Eine vordere Nutwand **174** der Nut **171** ist im wesentlichen senkrecht zur Achse **8** während die hintere Nutwand **175** der Nut **171** gegenüber der Achse **8** geneigt ist. Die hintere Nutwand **175** verläuft entgegen der Schlagrichtung **9** radial nach Innen. Das Ventil **170** sperrt, wenn Luft aus der pneumatischen Kammer **40** ausströmt, indem der Dichtring **173** durch die schräge, hintere Nutwand **175** radial gestaucht und gegen den Döpper **20** gepresst wird.

Fig. 21 zeigt eine Ausführungsform, bei der ein Ventil **180** in der Führung **28** gelagert ist. Der Aufbau des Ventils **180** kann dem Ventil **100** entsprechen. Das Ventil **180** ist entgegen der Schlagrichtung **9** axial versetzt zu dem hinteren Anschlag **29** des Döppers **20** angeordnet. Ein Dichtring **181** des Ventils **180** hat eine ringförmige Lippe **182**, die in Schlagrichtung **9** radial nach Innen bis zu dem hinteren Abschnitt **75** des Döppers **20** verläuft und diesen berührt. Die Lippe **182** ist durch ein Festkörpergelenk in der Führung **28** schwenkbar gelagert. Das Festkörpergelenk ist von der pneumatischen Kammer **40** längs der Achse **8** weiter entfernt, als der Bereich in dem die Lippe **182** den Döpper **20** berührt. In Folge sperrt die Lippe **182** zwar gegen ein Ausströmen von Luft aus der pneumatischen Kammer **40** ermöglicht aber ein Einströmen der Luft in die pneumatischen Kammer **40.**

Das erste Dichtelement **43** kann ein permanent abdichtendes Dichtelement oder ein Ventil sein, welches beispielsweise in eine Ringnut **160** in dem Führungsabschnitt **77** eingesetzt ist.

Alternativ (nicht dargestellt) kann die Lippe auf dem hinteren Abschnitt **75** des Döppers **20** schwenkbar gelagert sein, wobei die Lippe in Schlagrichtung **9** radial nach Außen verläuft. Die Lippe berührt eine Hülse innerhalb des Führungsrohrs **31.** Die axiale Position der Lippe und die Länge des hinteren Abschnitts **75** des Döppers **20** sind derart gewählt, dass die Lippe die Hülse in jeder Position des Döppers **20** berührt.

Fig. 22 zeigt eine beispielhafte Ausführung mit einem Ventil **190** im Längsschnitt. Das Ventil **190** kann analog dem Ventil **110** ausgebildet sein. Das aus mehreren längs der Achse **8** angeordneten Nuten **191** gebildete Sägezahn-förmige Profil ist in eine Hülse **192** geformt, die in das Führungsrohr **31** eingesetzt ist. Vordere Nutwände **193** der Nuten **191** sind gegenüber der Achse **8** geneigt, während hintere Nutwände **194** im Wesentlichen senkrecht zur Achse **8** verlaufen. Von der pneumatischen Kammer **40** ausströmende Luft prallt an den steilen, hinteren Nutwänden **194** ab, und die turbulente Strömung reduziert die Fließgeschwindigkeit. Ein in die pneumatische Kammer **40** von dem hinteren Abschnitt **75** des Döppers **20** einströmende Luft wird nur geringfügig durch die geneigten, vorderen Nutwände **193** gehindert. Bei einer nicht dargestellten Ausführungsform sind die Nuten mit einer schrägen, vorderen Nutwand und einer senkrechten, hinteren Nutwand in den hinteren Abschnitt **75** des Döppers **20** eingebracht. Der hintere Abschnitt **75** gleitet in einer zylindrischen Hülse.

Fig. 23 zeigt eine weitere Ausführungsform mit einem anders gestaltetem Döpper **200** und einer zugehörigen Führung **201.** Die Führung **201** hat ein beispielsweise zylindrisches Führungsrohr **202**, in dem der Döpper **200** gleitet. In dem Führungsrohr **202** ist eine Hülse **203** eingelegt, welche lokal den inneren Querschnitt des Führungsrohrs **202** verringert. Der Döpper **200** hat längs der Achse **8** zwischen einem vorderen Abschnitt **204** und einem hinteren Abschnitt **205** einen verjüngten mittleren Abschnitt **206.** Der vordere Abschnitt **204** und der hintere Abschnitt **205** können die Schlagflächen **26**, **27** bilden. Der Durchmesser des mittleren Abschnitts **206** ist an die Hülse **203** angepasst. Die, vorzugsweise gleichgroßen, Durchmesser des vorderen und hinteren Abschnitts **204**, **205** sind an den größten inneren Durchmesser des Führungsrohrs **201** angepasst. Der vordere Abschnitt **204** ist in Schlagrichtung **9** nach und der hintere Abschnitt **205** in Schlagrichtung **9** vor der Hülse **203.** Eine gegen die Schlagrichtung **9** weisende radial verlaufende Fläche **207** des vorderen Abschnitts **204** bildet zusammen mit einer in Schlagrichtung **9** weisenden Fläche **208** der Hülse **203** den hinteren Anschlag. Der vordere Anschlag wird durch den hinteren Abschnitt **205** und seine in Schlagrichtung **9** weisende radial verlaufende Fläche **209** und die gegen die Schlagrichtung weisende Fläche **210** der Hülse **203** gebildet.

Die Führung **201** ist in radialer Richtung durch einen vorderen Dichtring **211** und einen hinteren Dichtring **212** mit dem vorderen Abschnitt **204** bzw. dem hinteren Abschnitt **205** des Döppers **200** luftdicht verbunden. In der Hülse **203** ist ein Einwege-Ventil **213** angeordnet, welche die Hülse **203** gegenüber dem mittleren Abschnitt **206** des Döppers **200** in Abhängigkeit der Bewegungsrichtung des Döppers **200** abdichten kann. Hierdurch wird eine vordere pneumatische Kammer **214** und eine hintere pneumatische Kammer **215** definiert, welche über das Ventil **213** gekoppelt sind. Das Ventil **213** öffnet wie bei den vorhergehenden Ausführungsformen bei einer Bewegung des Döppers **200** in Schlagrichtung **9** und schließt oder drosselt bei einer Bewegung des Döppers **200** entgegen der Schlagrichtung **9.** Das Einwege-Ventil **213** kann beispielsweise das Ventil **60** mit einem geschlitzten, axial schwimmenden Dichtring **61**, das Ventil **80** mit einer kegelförmigen Kulisse für einen Dichtring, das Ventil **100** mit einem Klappventil, das Ventil **110** mit einem Spaltdichtventil sein.

In einer Ausgestaltung ist nur eine pneumatische Kammer vorgesehen, wofür beispielsweise der vordere **211** oder der hintere Dichtring **212** entfällt oder nicht hermetisch abdichtend angeordnet ist.

Fig. 24 zeigt eine beispielhafte Ausführung mit einem Ventil **220** im Längsschnitt. Das Ventil **220** ist außerhalb der Führung **28** angeordnet. Ein oder mehrere radiale Bohrungen **221** durch die Wand der Führungsrohrs **31** sind zwischen dem hinteren, zweiten Dichtelement **44** und dem ersten Dichtelement **43** auf dem dickere Abschnitt 33 des Döppers **20** angeordnet. Das Ventil **220** ist beispielsweise als Klappenventil oder Rückschlagventil mit einer gefedert gelagerten Klappe **222** vor einer ersten Ventilöffnung **223** ausgestaltet. Die Klappe **222** liegt von der pneumatischen Kammer **40** aus gesehen vor der ersten Ventilöffnung **223**, wodurch das Ventil **220** bei einem Überdruck in der pneumatischen Kammer **40** sperrt.

Fig. 25 zeigt eine beispielhafte Ausführung mit einem Ventil **230** im Längsschnitt und Fig. 26 einen zugehörigen Schnitt in der Ebene XXV-XXV. Die Ventilöffnung bilden ein oder mehrere radiale Bohrungen **231** durch die Wand des Führungsrohrs **31.** Die Bohrungen **231** sind zwischen dem hinteren Dichtelement **44** und dem vorderen Dichtelement **43** auf dem dickeren Abschnitt 33 des Döppers **20**, unabhängig von dessen Stellung angeordnet. Die pneumatische Kammer **40** kann durch die Bohrungen **231** belüftet werden. Der Verschlusskörper wird durch einen Dichtring **232** gebildet, der an der Innenwand **32** des Führungsrohrs **31** auf der axialen Höhe der Bohrungen **231** anliegt. Der Dichtring **232**, z.B. ein O-Ring aus Kautschuk, kann in radialer Richtung vorstehende kalottenförmige Noppen **233** aufweisen, welche in kegelförmige Öffnungen **234** der Bohrungen **231** eingreifen und diese hermetisch abdichten können. Bei einem Überdruck in der pneumatischen Kammer **40**, d.h. aufgrund der Rückwärtsbewegung des Döppers **20** wird der Dichtring **232** gegen die Bohrungen **231** gedrückt und verschließt diese. Bei einem Unterdruck in der pneumatischen Kammer **40** aufgrund einer Vorwärtsbewegung des Döppers **20** wird der Dichtring **232** radial zusammengedrückt und Luft kann in die pneumatische Kammer **40** einströmen.

Fig. 27 zeigt eine weitere Ausführungsform, bei welcher zwei pneumatische Kammern **40**, **120** durch ein oder zwei Ventile **240** außerhalb der Führung **28** verbunden sind. Beide pneumatische Kammern **40**, **120** weisen jeweils ein Öffnung auf, z.B. eine radiale Bohrung **241** in dem Führungsrohr **31.** Ein außerhalb der Führung **28** verlaufender, vorzugsweise geschlossener, Kanal **242** verbindet die beiden pneumatischen Kammern **40**, **120.** In den Kanal **242** ist das Ventil **240** geschaltet. Das Ventil **240** kann beispielsweise ein Rückschlagventil oder ein Drosselrückschlagventil sein, das in Richtung zu der hinteren pneumatischen Kammer **40** durchströmbar ist. Die von der vorderen Kammer **120** ausströmende Luftmenge wird von der hinteren Kammer vollständig aufgenommen.

Fig. 28 zeigt eine weitere Ausführungsform mit zwei pneumatischen Kammern **40**, **120** und einem Ventil **250** über das die beiden Kammern gekoppelt sind. Außerhalb der Führung **28** ist ein Luftkanal **251** angeordnet. Die vordere pneumatische Kammer **120** und die hintere pneumatische Kammer **40** sind jeweils über eine vordere Öffnung **252** bzw. eine hintere Öffnung **253**, z.B. in dem radial abschließenden Führungsrohr **31**, mit dem Luftkanal **252** verbunden. Die hintere Öffnung **253** ist vorzugsweise permanent offen. An dem Führungsrohr **31** liegt eine Lamelle **254** an, die die vordere Öffnung **252** luftdicht abdeckt. Die Lamelle **254** ist elastisch oder über ein Gelenk **255** schwenkbar gelagert. Ein Luftstrom aus der vorderen pneumatischen Kammer **120** kann die Lamelle **254** im Bereich der vorderen Öffnung **252** anheben und durch den Luftkanal **251** in die hintere pneumatische Kammer **40** einströmen.

Eine Muffe **256** kann die vordere Öffnung **252** und hintere Öffnung **253** zugleich überdecken und seitlich mit der Führung **28** bündig abschließen. Der Luftkanal **251** verläuft innerhalb der Muffe **256.** Die Lamelle **254** kann beispielsweise durch einen Schlauch aus Kautschuk gebildet sein, der über die vordere Öffnung **252** und die hintere Öffnung **253** ausgedehnt ist. Im Bereich der hinteren Öffnung **253** kann eine Öffnung in dem Schlauch vorgesehen sein. Fig. 29 zeigt eine weitere Ausführungsform mit zwei pneumatischen Kammern **40**, **120** und einem Ventil **260** über das die beiden Kammern gekoppelt sind. Ein Luftkanal **261** verläuft außerhalb des Führungsrohrs **28** und ist über eine vordere Öffnung **262** mit der vorderen pneumatischen Kammer **120** und über eine hintere Öffnung **263** mit der hinteren pneumatischen Kammer **40** verbunden. Der Luftkanal **261** weist mehrere in Längsrichtung hintereinander angeordnete Verengungen auf. Die Verengungen haben eine senkrechte Facette **264** in Richtung zu der hinteren pneumatischen Kammer **40** und eine geneigte Facette **265** in Richtung zu der vorderen pneumatischen Kammer **266** auf. Die geneigten Facetten **265** haben einen Winkel zwischen 20 Grad und 60 Grad zu der Längsrichtung des Luftkanals **261.** Der Luftkanal **261** hat eine bevorzugte Strömungsrichtung von der vorderen pneumatischen Kammer **120** zu der hinteren pneumatischen Kammer **40** und sperrt in Gegenrichtung.

Der Luftkanal **261** kann durch einen Schlauch **266** gebildet werden, der über das Führungsrohr **31** und die in das Führungsrohr **31** eingebrachte vordere und hintere Öffnung **262**, **263** gestülpt ist. Die Verengungen können durch ein Profil auf dem Führungsrohr **31** und oder einem Profil in dem Schlauch **266** definiert werden.

Fig. 30 zeigt eine weitere Ausführungsform, bei der zwei unabhängige Ventile für zwei pneumatischen Kammern **40**, **120** vorgesehen sind. Die pneumatischen Kammern **40**, **120** sind nicht gekoppelt.

In der dargestellten Ausführungsform ist die vordere pneumatische Kammer **120** über ein erstes Ventil **270** an die Umgebung angekoppelt. Das erste Ventil **270** ist sperrend gegen ein Einströmen von Luft in die vordere pneumatische Kammer **120.** Ein zweites Ventil **271** koppelt die hintere pneumatische Kammer **40** an die Umgebung an und ist sperrend für ein Ausströmen von Luft aus der hinteren pneumatischen Kammer **40.** Die beiden pneumatischen Kammern **40**, **120** sind durch das erste Dichtelement in der beispielhaften Ausführung eines Dichtrings **272** getrennt, welcher axial zwischen den beiden Ventilen **270**, **272** angeordnet ist. Die beiden Ventile **270**, **271** können beispielsweise durch das dargestellte Einweg-Ventil **60** oder andere Einweg-Ventile gebildet sein.

## Patentansprüche

1. Werkzeugmaschine hat
einen Motor (**3**),
ein pneumatisches Schlagwerk (**4**), das einen Erregerkolben (22), eine Luftfeder (13), einen Schlagkolben (12) und einen Döpper (**20**) hat, wobei die Luftfeder 23bz durch den Motor (3) zu einer gezwungenen, oszillierenden Bewegung längs einer Achse (8) erregt ist, der Schlagkolben durch eine erregte Luftfeder (13) zu einer Bewegung in Schlagrichtung (9) längs der Achse (8) angeregt ist, der Schlagkolben (12) auf den Döpper (20) aufschlägt, und der Döpper (**20**) entlang der Achse (8) parallel zu der Schlagrichtung (9) geführt ist,
eine pneumatische Kammer (**40**, **120**), deren Volumen mit einer Bewegung des Döppers (**20**) entlang der Achse (**8**) variiert, **gekennzeichnet durch**
eine von der Bewegungsrichtung des Döppers (**20**) abhängig betätigbare Ventileinrichtung (**50**, **140**), die die pneumatische Kammer (**40**, **120**) mit einem Luftreservoir (**51**, **40**, **120**) verbindet, wobei die Ventileinrichtung (**50**) bei einer Bewegung des Döppers (**20**) in Schlagrichtung (**9**) geöffnet betätigt und bei einer Bewegung des Döppers (**20**) entgegen der Schlagrichtung (**9**) drosselnd oder schließend betätigt ist.

2. Werkzeugmaschine nach Anspruch 1, **dadurch gekennzeichnet, dass** das Volumen der pneumatischen Kammer (**40**) bei einer Bewegung des Döppers (**20**) in Schlagrichtung (**9**) zunehmend ist und die Ventileinrichtung (**50**, **140**) für einen Luftstrom in die pneumatische Kammer (**40**) offen und für einen Luftstrom aus der pneumatischen Kammer (**40**) drosselnd oder sperrend ist.

3. Werkzeugmaschine nach Anspruch 1, **dadurch gekennzeichnet, dass** das Volumen der pneumatischen Kammer (**120**) bei einer Bewegung des Döppers (**20**) in Schlagrichtung (**9**) abnehmend ist und die Ventileinrichtung (**50**) für einen Luftstrom in die pneumatische Kammer (**120**) drosselnd oder sperrend und für einen Luftstrom aus der pneumatischen Kammer (**120**) offen ist.

4. Werkzeugmaschine nach Anspruch 2, **dadurch gekennzeichnet, dass** das Luftreservoir eine weitere pneumatische Kammer (**120**) ist, deren Volumen bei einer Bewegung des Döppers (**20**) in Schlagrichtung (**9**) abnehmend ist und die Ventileinrichtung (**50**) die pneumatische Kammer (**40**) mit der weiteren pneumatischen Kammer (**120**) verbindet.

5. Werkzeugmaschine nach Anspruch 4, **dadurch gekennzeichnet, dass** die geöffnet betätigte Ventileinrichtung (**140**) die pneumatische Kammer (**40**) mit der weiteren pneumatischen Kammer (**120**) derart verbindet, dass eine aus der weiteren pneumatischen Kammer (**120**) entweichende Luftmenge in die pneumatische Kammer (**40**) einströmt.

6. Werkzeugmaschine nach einem der vorhergehenden Ansprüche, **dadurch gekennzeichnet, dass** die pneumatische Kammer (**40**, **120**) durch eine Führung (**28**) zum Führen des Döppers (**20**) längs der Achse (**8**), den Döpper (**20**) und zwei längs der Achse (**8**) zueinander versetzt angeordnete Dichtungen (**43**, **44**; **44**, **133**) zwischen dem Döpper (**20**) und der Führung (**28**) abgeschlossen ist, wobei in einer Projektion auf eine Ebene senkrecht zur Achse (**8**) die zwei Dichtungen (**43**, **44**; **44**, **133**) wenigstens abschnittsweise nicht überlappen.

7. Werkzeugmaschine nach einem der Ansprüche 4, 5 oder 6, **dadurch gekennzeichnet, dass** die pneumatische Kammer (**40**) und die weitere pneumatische Kammer (**120**) durch eine Führung (**28**) zum Führen des Döppers (**20**) längs der Achse (**8**), den Döpper (**20**) und drei längs der Achse (**8**) zueinander versetzt angeordnete Dichtungen (**43**, **44**, **133**) zwischen dem Döpper (**20**) und der Führung (**28**) abgeschlossen sind, wobei die jeweils benachbarten Dichtungen in einer Projektion auf eine Ebene senkrecht zur Achse (**8**) wenigstens abschnittsweise nicht überlappen.

8. Werkzeugmaschine nach einem der Ansprüche sechs oder sieben, **dadurch gekennzeichnet, dass** wenigstens eine der Dichtungen (**43**, **44**; **44**, **133**) durch die Ventileinrichtung (**50**, **140**) gebildet ist.

9. Werkzeugmaschine nach einem der Ansprüche 6 bis 8, **dadurch gekennzeichnet, dass** zwischen zwei benachbarten Dichtungen (**43**, **44**; **44**, **133**) eine Öffnung (**231**) in der Führung (**28**) angeordnet ist, und die Ventileinrichtung die Öffnung mit dem Luftreservoir oder einem weiteren Luftreservoir verbindet.

10. Werkzeugmaschine nach Anspruch 9, **dadurch gekennzeichnet, dass** die Ventileinrichtung (**240**) außerhalb der Führung (**28**) angeordnet ist.

11. Werkzeugmaschine nach einem der vorhergehenden Ansprüche, **dadurch gekennzeichnet, dass** die Ventileinrichtung (**50**) eine eigenmedium-betätigte Ventileinrichtung (**50**) ist, die durch einen Luftstrom in oder aus der pneumatischen Kammer (**40**) betätigt ist.

12. Werkzeugmaschine nach einem der vorhergehenden Ansprüche, **dadurch gekennzeichnet, dass** die Ventileinrichtung (**50**) ein Rückschlagventil enthält.

13. Werkzeugmaschine nach einem der vorhergehenden Ansprüche, **gekennzeichnet durch** eine Drossel (**54**), welche die pneumatische Kammer (**40**, **120**) mit einem Luftreservoir verbindet, wobei eine effektive Querschnittsfläche der pneumatischen Kammer (**40**, **120**) definiert durch das Differential des Volumens der pneumatischen Kammer (**40**, **120**) nach der Schlagrichtung (**9**) größer als das Hundertfache einer Querschnittsfläche der Drossel (**54**) ist.

14. Werkzeugmaschine nach einem der vorhergehenden Ansprüche, **gekennzeichnet durch** ein pneumatisches Schlagwerk, das mit seinem Schlagkolben (**12**) in Schlagrichtung (**9**) auf den Döpper (**20**) schlagend angeordnet ist.

15. Steuerungsverfahren für eine Werkzeugmaschine nach Anspruch 1, wobei die Ventileinrichtung (**50**, **120**) geöffnet wird, wenn der Döpper (**20**) sich in Schlagrichtung (**9**) bewegt, und die Ventileinrichtung (**50**, **120**) geschlossen wird, wenn der Döpper (**20**) sich entgegen der Schlagrichtung (**9**) bewegt.

## Claims

1. Machine tool has
A motor (3),
A pneumatic impact mechanism (4), which has an exciter piston (22), an air spring (13), an impact piston (20), and a snap element (20), wherein the air spring 23bz is excited by the motor (3) into a forced oscillating movement along an axis (8), the impact piston is actuated by an excited air spring (13) to undertake a movement in the impact direction (9) along the length of the axis (8), the impact piston (12) impacts on the snap element (20), and the snap element (20) is guided along the axis (8) parallel to the impact direction (9),
a pneumatic chamber (40, 120), of which the volume varies with a movement of the snap element (20) along the axis (8), **characterized by**
a valve device (50, 140) which can be actuated depending on the direction of movement of the snap element (20), and which connects the pneumatic chamber (40, 120) with an air reservoir (51, 40, 120), wherein the valve device (50) is actuated so as to open with a movement of the snap element (20) in the impact direction (9), and, at a movement of the snap element (20) against the impact direction (9) is actuated so as to choke or close.

2. Machine tool according to claim 1, **characterized in that** the volume of the pneumatic chamber (40) increases with a movement of the snap element (20) in the impact direction (9), and the valve device (50, 140) is open for an air flow into the pneumatic chamber (40) and choking or blocking for an air flow out of the pneumatic chamber (40).

3. Machine tool according to claim 1, **characterized in that** the volume of the pneumatic chamber (120) decreases with a movement of the snap element (20) in the impact direction (9), and valve device (50) is choking or blocking for an air flow into the pneumatic chamber (120) and is open for an air flow out of the pneumatic chamber (120).

4. Machine tool according to claim 2, **characterized in that** the air reservoir is a further pneumatic chamber (120), of which the volume decreases at a movement of the snap element (20) in the impact direction (9) and the valve device (50) connects the pneumatic chamber (40) to the further pneumatic chamber (120).

5. Machine tool according to claim 4, **characterized in that** the valve device (140), actuated to be opened, connects the pneumatic chamber (40) with the further pneumatic chamber (120) in such a way that an air quantity escaping from the further pneumatic chamber (120) flows into the pneumatic chamber (40).

6. Machine tool according to any one of the preceding claims, **characterized in that** the pneumatic chamber (40, 120) is closed by a guide element (28) for guiding the snap element (20) along the axis (8), and two seals (43, 44; 44, 133), arranged offset to one another along the length of the axis (8), between the snap element (20) and the guide element (28), wherein, in a projection onto a plane perpendicular to the axis (8), the two seals (43, 44; 44, 133) do not overlap at least in sections.

7. Machine tool according to any one of claims 4, 5 or 6, **characterized in that** the pneumatic chamber (40) and the further pneumatic chamber (120) are closed off by a guide element (28) for guiding the snap element (20) along the length of the axis (8), the snap element (20), and three seals (43, 44, 133) arranged offset to one another along the length of the axis (8), between the snap element (20) and the guide element (28), wherein the seals adjacent to one another in each case do not overlap at least in sections in a projection onto a plane perpendicular to the axis (8).

8. Machine tool according to any one of claims 6 or 7, **characterized in that** at least one of the seals (43, 44; 44, 133) is formed by the valve device (50, 140).

9. Machine tool according to any one of claims 6 to 8, **characterized in that** an opening (231) is arranged between two adjacent seals (43, 44; 44, 133) in the guide element (28), and the valve device connects the opening to the air reservoir or to a further air reservoir.

10. Machine tool according to claim 9, **characterized in that** the valve device (240) is arranged outside the guide element (28).

11. Machine tool according to any one of the preceding claims, **characterized in that** the valve device (50) is a own-medium activated valve device (50), which is actuated by an air flow into or out of the pneumatic chamber (40).

12. Machine tool according to any one of the preceding claims, **characterized in that** the valve device (50) contains a non-return valve.

13. Machine tool according to any one of the preceding claims, **characterized by** a choke (54), which connects the pneumatic chamber (40, 120) with an air reservoir, wherein an effective cross-section surface of the pneumatic chamber (40, 120), defined by the differential of the volume of the pneumatic chamber (40, 120) according to the impact direction (9), is greater than a hundred times a cross-section surface of the choke (54).

14. Machine tool according to any one of the preceding claims, **characterized by** a pneumatic impact mechanism, which is arranged with its impact piston (12) impacting in the impact direction (9) onto the snap element (20).

15. Control method for a machine tool according to claim 1, wherein the valve device (50, 120) is opened when the snap element (20) moves in the impact direction (9), and the valve device (50, 120) is closed when the rivet element (20) moves against the impact direction.

## Revendications

1. Machine-outil comportant :
un moteur (3),
un mécanisme de percussion pneumatique (4) ayant un piston excitateur (22), un ressort pneumatique (13), un piston percuteur (12) et une enclume (20), dans laquelle le ressort pneumatique (13) est excité par le moteur (3) de manière à avoir un mouvement oscillant forcé le long d'un axe (8), le piston percuteur est excité par un ressort pneumatique excité (13) de manière à avoir un mouvement dans une direction de percussion (9) le long de l'axe (8), le piston percuteur (12) percute l'enclume (20), et l'enclume (20) est guidée le long de l'axe (8) parallèlement à la direction de percussion (9),
une chambre pneumatique (40, 120) dont le volume varie avec un mouvement de l'enclume (20) le long de l'axe (8), **caractérisée par** un dispositif de soupape (50, 140) pouvant être actionné en fonction de la direction de déplacement de l'enclume (20), lequel dispositif de soupape relie la chambre pneumatique (40, 120) à un réservoir d'air (51, 40, 120), dans laquelle le dispositif de soupape (50) est actionné de manière à s'ouvrir lors d'un déplacement de l'enclume (20) dans la direction de percussion (9) et est actionné de manière à étrangler ou à se fermer lors d'un déplacement de l'enclume (20) dans une direction opposée à la direction de percussion (9).

2. Machine-outil selon la revendication 1, **caractérisée en ce que** le volume de la chambre pneumatique (40) augmente lors d'un déplacement de l'enclume (20) dans la direction de percussion (9) et le dispositif de soupape (50, 140) est ouvert pour un écoulement d'air dans la chambre pneumatique (40) et est étranglé ou bloqué pour un écoulement d'air à partir de la chambre pneumatique (40).

3. Machine-outil selon la revendication 1, **caractérisée en ce que** le volume de la chambre pneumatique (120) diminue lors d'un déplacement de l'enclume (20) dans la direction de percussion (9) et le dispositif de soupape (50) est étranglé ou bloqué pour un écoulement d'air dans la chambre pneumatique (120) et est ouvert pour un écoulement d'air à partir de la chambre pneumatique (120).

4. Machine-outil selon la revendication 2, **caractérisée en ce que** le réservoir d'air est une chambre pneumatique supplémentaire (120) dont le volume diminue lors d'un déplacement de l'enclume (20) dans la direction de percussion (9) et le dispositif de soupape (50) relie la chambre pneumatique (40) à la chambre pneumatique supplémentaire (120).

5. Machine-outil selon la revendication 4, **caractérisée en ce que** le dispositif de soupape (140) actionné de manière à s'ouvrir relie la chambre pneumatique (40) à la chambre pneumatique supplémentaire (120), de telle sorte qu'une quantité d'air s'échappant de la chambre pneumatique supplémentaire (120) entre par écoulement dans la chambre pneumatique (40).

6. Machine-outil selon l'une des revendications précédentes, **caractérisée en ce que** la chambre pneumatique (40, 120) est fermée par un guide (28) destiné à guider l'enclume (20) le long de l'axe (8), l'enclume (20) et deux joints (43, 44 ; 44, 133) agencés le long de l'axe (8) de manière décalée l'un par rapport à l'autre entre l'enclume (20) et le guide (28), dans laquelle dans une projection sur un plan orthogonal à l'axe (8), les deux joints (43, 44 ; 44, 133) ne se chevauchent pas au moins partiellement.

7. Machine-outil selon l'une des revendications 4, 5 ou 6, **caractérisée en ce que** la chambre pneumatique (40) et la chambre pneumatique supplémentaire (120) sont fermées par un guide (28) destiné à guider l'enclume (20) le long de l'axe (8), l'enclume (20) et trois joints (43, 44, 133) agencés le long de l'axe (8) de manière décalée les uns par rapport aux autres entre l'enclume (20) et le guide (28), dans laquelle dans une projection sur un plan orthogonal à l'axe (8), les joints respectivement adjacents ne se chevauchent pas au moins partiellement.

8. Machine-outil selon l'une des revendications 6 ou 7, **caractérisée en ce qu'**au moins un des joints (43, 44 ; 44, 133) est formé par le dispositif de soupape (50, 140) .

9. Machine-outil selon l'une des revendications 6 à 8, **caractérisée en ce qu'**un orifice (231) est agencé dans le guide (28) entre deux joints (43, 44 ; 44, 133) adjacents, et le dispositif de soupape relie l'orifice au réservoir d'air ou à un réservoir d'air supplémentaire.

10. Machine-outil selon la revendication 9, **caractérisée en ce que** le dispositif de soupape (240) est agencé à l'extérieur du guide (28).

11. Machine-outil selon l'une des revendications précédentes, **caractérisée en ce que** le dispositif de soupape (50) est un dispositif de soupape (50) actionné par son propre fluide, qui est actionné par un écoulement d'air dans ou depuis la chambre pneumatique (40).

12. Machine-outil selon l'une des revendications précédentes, **caractérisée en ce que** le dispositif de soupape (50) contient un clapet anti-retour.

13. Machine-outil selon l'une des revendications précédentes, **caractérisée par** un étranglement (54) reliant la chambre pneumatique (40, 120) à un réservoir d'air, dans laquelle une aire de section transversale efficace de la chambre pneumatique (40, 120) définie par le différentiel du volume de la chambre pneumatique (40, 120) suivant la direction de percussion (9) est supérieure à cent fois une aire de section transversale de l'étranglement (54).

14. Machine-outil selon l'une des revendications précédentes, **caractérisée par** un mécanisme de percussion pneumatique qui est agencé avec son piston percuteur (12) dans la direction de percussion (9) de manière à percuter l'enclume (20).

15. Procédé de commande pour une machine-outil selon la revendication 1, dans lequel le dispositif de soupape (50, 120) est ouvert lorsque l'enclume (20) se déplace dans la direction de percussion (9), et le dispositif de soupape (50, 120) est fermé lorsque l'enclume (20) se déplace dans une direction opposée à la direction de percussion (9).
